# EUROPÄISCHE PATENTSCHRIFT

(11) **EP 1 709 270 B1**
(45) Veröffentlichungstag und Bekanntmachung des Hinweises auf die Patenterteilung: **25.04.2012**
(21) Anmeldenummer: 05715211.8
(22) Anmeldetag: 26.01.2005
(51) Int. Cl.: E05B 9/08, E05D 5/02, E05D 7/12

(54) **KLIPSBEFESTIGUNG FÜR DIE MONTAGE VON BESCHLAGEINRICHTUNGEN, WIE VERSCHLÜSSE, SCHARNIERTEILE, GRIFFE IN DURCHBRÜCHEN IN EINER DÜNNEN WAND**
CLIP FIXING ELEMENT FOR THE ASSEMBLY OF FIXTURE DEVICES SUCH AS LOCKS, HINGE PARTS AND HANDLES IN OPENINGS IN A THIN WALL
FIXATION DE PINCES POUR LE MONTAGE DE DISPOSITIFS DE FERRURES, TELS QUE FERMETURES, ELEMENTS DE CHARNIERE, POIGNEES DANS DES PASSAGES AU TRAVERS D'UNE PAROI MINCE

(30) Priorität: 26.01.2004 DE 202004001161 U; 27.02.2004 DE 202004003238 U
(43) Veröffentlichungstag der Anmeldung: 11.10.2006
(62) Teilanmeldung aus: 07010100.1
(73) Patentinhaber: Ramsauer, Dieter, 58332 Schwelm (DE)
(72) Erfinder: Ramsauer, Dieter, 58332 Schwelm (DE)
(74) Vertreter: Stratmann, Ernst
(86) Internationale Anmeldenummer: PCT/EP2005/000728
(87) Internationale Veröffentlichungsnummer: WO 2005/071192

(56) Entgegenhaltungen:
- DE-A1- 3 904 535
- DE-C- 342 387
- DE-U1- 9 411 368
- FR-A- 670 715
- FR-A- 2 746 944
- FR-A- 2 791 080

## Beschreibung

### Hintergrund der Erfindung

Die Erfindung betrifft eine Klipsbefestigung für die Montage von Beschlageinrichtungen Steckschlüsselverschlüssen, Schwerkhebelverschlüsse, Scharnierteilr, Stiff, Haltewinkel von Türfeststellern oder Klappenaufstellern in Durchbrüchen in einer dünnen Wand, umfassend ein auf der einen, äußeren Seite der dünnen Wand anzuordnendes, den äußeren Rand des Durchbruchs überdeckendes Kopfteil, von dem in montierter Stellung ein den Durchbruch durchragendes Rumpfteil ausgeht, von dem in Richtung seiner Außenfläche gegen Federkraft nachgiebige Halteelemente vorspringen, deren freies Ende eine Schrägfläche zur spielfreien Abstützung des Rumpfteils auf dem Rand oder Kante des Durchbruchs der anderen, inneren Seite der dünnen Wand vorgesehen sind, wobei Rumpfteil und Halteelement und die die Federkraft erzeugende Feder getrennte Teile sind.

### Stand der Technik

Eine derartige Klipsbefestigung ist aus der FR-A-2 746 944 (TEAUPEL RENE) bereits bekannt.

Des weiteren sei auf die DE 342 387 C (DAMM & LADWIG) verwiesen. In beiden Druckschriften sind die Halteelemente als Schwenkhebel ausgebildet.

Dagegen sind gemäß der FR 670 715 A (MEUNIER GEORGE) die Halteelemente gegen Druckfederkraft verschieblich angeordnet.

In der DE 94 11 368 U1 (WH MUENZPRUEFER DIETMAR TRENNER GMBH) wird ein Rumpfteil (Führungskappe 5) beschrieben, in dem nur ein einziger verschieblich angeordneter Schlitten offenbart wird.

Aus der US-PS 5 435 159 ist eine Klipsbefestigung für die Schnellmontage eines Verschlussgehäuses bekannt, die beispielsweise in einem runden Durchbruch in einer dünnen Wand angeordnet werden kann. Das für einen Vorreiberverschluss gedachte Gehäuse umfasst ein auf der einen, äußeren Seite der dünnen Wand anzuordnendes, den äußeren Rand des Durchbruches überdeckendes Kopfteil, nämlich einen Flansch, von dem ein den Durchbruch in montierter Stellung durchragendes Rumpfteil ausgeht, von dem in Richtung seiner Außenfläche nachgiebige Zungenelemente vorspringen, deren freies Ende eine Schrägfläche zur spielfreien Abstützung des Rumpfteils auf dem Rand des Durchbruches der anderen, inneren Seite der dünnen Wand aufweist. Die Haltekraft der mit dem Rumpfteil einstückigen Halte- oder Zungenelemente ist abhängig von deren Federspannung, die vom benutzten Kunststoffmaterial abhängt und daher nicht beliebig groß gemacht werden kann.

Aus der EP 0258491 A1 ist eine ähnliche Konstruktion bekannt, mit der ein Schließzylinder mittels einem den Schließzylinder aufnehmenden, Haltezungen bildenden Kunststoffgehäuse in dünnwandigen Türen, Schubladen oder dgl. befestigbar ist. Durch schräge Flächen an den Zungenenden wird eine erwünschte Anpassbarkeit an üblicherweise auftretende Variationen der zu verriegelnden Bauteile erreicht. In Spalte 9 der Druckschrift wird auch beschrieben, dass die federnden Zungen nach Montage des Schließzylinders in dem Gehäuse nicht mehr nach innen ausweichen können. Nachteilig ist hier, dass eine ganz bestimmte Konstruktion, nämlich ein rundes Gehäuse mit darin eingeführtem Schließzylinder vorgesehen werden muss, um diese Arretierung der Zungen nach der Montage zu ermöglichen.

### Aufgabe der Erfindung

Aufgabe der Erfindung ist es, eine Klipsbefestigung für die Montage von Beschlageinrichtungen in Durchbrüchen in einer dünnen Wand in Alternative zum Stand der Technik zu entwickeln. Insbesondere soll eine Weiterbildung der bekannten Anordnung geschaffen werden, die durch einfaches Einstecken in den Durchbruch montierbar ist, die vielseitig anwendbar, ohne Werkzeug nur schwer oder gar nicht demontierbar ist und ohne verlierbare Teile, wie Schrauben, Muttern auskommt und Rüttelbelastung verträgt und höhere Haltekraft aufweist.

### Lösungswege

Gelöst wir die Aufgabe der Erfindung dadurch, dass die Halteelemente im Abstand zur dünnen Wand, um eine zur Ebene der dünnen Wand senkrechten Achse drehbare Hebel sind.

Dadurch wird es möglich, für im Prinzip beliebig geformte Beschlageinrichtungen, also nicht nur für runde Schließzylinder, eine Klipsbefestigung zur schnellen Montage von Beschlageinrichtungen, wie Schwenkhebelverschlüsser, Scharnierteilen, Zylindergehäuse, Stiffen und dgl. in Durchbrüchen einer dünnen Wand zu schaffen, deren Haltekraft nicht von dem für die Zungen verwendeten Kunststoffmaterial abhängig ist und damit theoretisch beliebig gestaltet und an die jeweilige Aufgabenstellung angepasst werden kann.

Beim Stand der Technik ist die Verriegelungskraft stark abhängig von der Form des Beschlages und der Materialeigenschaft des verwendeten Kunststoffs.

Gemäß einer weiteren Ausführungsform, wobei die Beschlageinrichtung eine Schwenk- oder Klapphebelbetätigung zur Befestigung in einem langgestreckten oder in zwei kürzeren rechteckigen Durchbrüchen ist, wobei der eine Durchbruch die Hebellagerung, z. B. die Antriebswelle und der andere Durchbruch eine Hebelarretierung aufnimmt, dient zumindest einer der Durchbrüche auch zur Aufnahme von zumindest einem Halteelement gemäß einem der vorhergehenden Ausführungsformen. (Anspruch 2).

Insbesondere kann die Betätigung für die Schwenk- oder Klapphebelbetätigung eine Mulde zur arretierbaren Aufnahme des Betätigungshebels aufweisen, wobei erfindungsgemäß die Mulde den Kopfteil von ein oder zwei Halteelementen im Bereich der Hebellagerung, wie Antriebswelle bildet. (Anspruch 3)

Die Betätigung kann eine Mulde zur arretierbaren Aufnahme des Betätigungshebels aufweisen und dadurch gekennzeichnet sein, dass die Mulde einerseits die Hintergrifffläche für den Daumen einer Hebelarretierung, andererseits den Kopfteil von einem Halteelement im Bereich der Hebelarretierung bildet. (Anspruch 4).

Am einfachsten ist eine Ausführungsform, bei der Rumpfteil und Kopfteil einstückig gespritzt sind, beispielsweise aus Kunststoff (Anspruch 5). Es ist aber auch möglich, Rumpfteil und Kopfteil als zwei Teile auszubilden, die miteinander verschraubt oder auch verklipst sind. (Anspruch 6). Da die Auflaufschrägen der Halteelemente mit unterschiedlichen Winkeln versehen werden können und da die Federeinrichtungen mit an sich frei wählbarer Federkraft vorgesehen werden können, kann die Verriegelungskraft an die jeweilige Aufgabenstellung angepasst werden und ist nicht vom Kunststoffmaterial abhängig.

### Kurze Beschreibung der Zeichnungen

Die Erfindung wird nachfolgend von Ausführungsbeispielen näher erläutert, die in den Zeichnungen dargestellt sind.

Es zeigt:
- Fig. 1A: eine axiale Schnittansicht einer Mulde für eine Schwenkhebelbetätigung ;
- Fig. 1B: eine Ansicht von hinten auf die mit einer nicht erfindungsgemäßen Klipsbefestigung befestigte Mulde;
- Fig. 1C: eine Querschnittsansicht durch die Klipsbefestigung für die Mulde gemäß Fig. 1A und 1 B;
- Fig. 2: eine Ansicht von oben auf die Mulde gemäß Fig. 1A und 1 B;
- Fig. 3: eine Teilansicht einer Konstruktion mit einer nicht erfindungsgemäßen Hebelverriegelung;
- Fig. 4A: ein mit nicht erfindungsgemäßer Klipsbefestigung versehenes Scharnier in einer Draufsicht;
- Fig. 4B: das obere Scharnierteil von Fig. 4A;
- Fig. 4C: eine Ansicht von oben auf das Scharnierteil gemäß Fig. 4B;
- Fig. 4D: die beiden Scharnierteile der Fig. 4A mit Klipsbefestigung zur Verwendung bei einem Schrank aus Blechmaterial;
- Fig. 5A und 5B: zwei verschiedene Ansichten der erfindungsgemäßen Klipseinrichtung, wie sie bei dem Scharnier gemäß Fig. 4A verwendet werden kann;
- Fig. 6: eine Ansicht einer alternativen erfindungsgemäßen Konstruktion einer teilweise klipsbaren und teilweise verschweißbaren Scharniereinrichtung;
- Fig. 7: einen Durchbruch, in der ein Scharnier mit Klipseinrichtung z. B. gemäß Fig. 5A und 5B eingebaut werden kann;
- Fig. 8: eine alternative Ausführungsform für eine Schwenkhebelbetätigung
- Fig. 9: zwei Durchbrüche, in die ein Schwenkhebelverschluss gemäß Fig. 1A, 1B mit Klipseinrichtungen eingebaut werden kann.
- Fig. 10: in Seitenansicht eine Ausführungsform, bei der anstelle eines Schwenkhebelverschlusses gemäß Fig. 8 ein mittels Haken befestigbares Schlüsselschild mit Dornbetätigung dargestellt ist;
- Fig. 11: in einer ähnlichen Darstellung wie Fig. 10 eine Anordnung mit einer Griffhebelbetätigung, befestigt mit nur einem Klipselement am einen Ende und mit einem Haken am anderen Ende;
- Fig. 12 bis 14: verschiedene Ansichten einer nicht erfindungsgemäßen Befestigung für
- Fig. 15 bis 17: ein Scharnierelement, wobei Kopfteil und Rumpfteil zweistückig sind und mittels Schrauben zusammengehalten werden; das Kopfteil des Scharnierelements in drei verschiedenen Ansichten;
- Fig. 18 und 19: zwei Ansichten des U-förmigen Rumpfteils der Anordnung gemäß Fig. 12 bis 14;
- Fig. 20 bis 21: in zwei verschiedenen Ansichten eine Hebelbetätigung mit Schloßkasten, in der einerseits mit einer Hakeneinrichtung, andererseits nicht erfindungsgemäß in einer dünnen Wand befestigt ist;
- Fig. 22 bis 24: eine ähnliche Konstruktion wie Fig. 20, jedoch mit einem Schwenkhebel;
- Fig. 25 und 26: in zwei verschiedenen Ansichten des zugehörigen Ritzels;
- Fig. 27 und 28: in zwei verschiedenen Ansichten die zugehörige Verschlussstange;
- Fig. 29: die zugehörige Anordnung von Durchbrüchen in einer dünnen Wand;
- Fig. 30 und 31: einen Schwenkhebelverschluss mit Haken mit nicht erfindungsgemäßer Klipselementenbefestigung, wobei die Kappe stirnseitig klipsbar ist und somit die Stangenelemente für eine besonders schmaler Bauweise sorgen und für Montagezwecke die Stangenperforation am Ende erweitert ist;
- Fig. 32 und 33: die Montagemöglichkeit der Verriegelungsstangen;
- Fig. 34: eine Aufsicht auf die Verriegelungsstangen;
- Fig. 35: eine Seitenansicht der Schwenkhebelmulde;
- Fig. 36: die Anordnung der Verschlussteile in einem Türblatt;
- Fig. 37: eine Ansicht von unten auf die nicht erfindungsgemäß ausgestaltete Schwenkhebelbetätigung;
- Fig. 38 und Fig. 39: zwei verschiedene Ansichten des Deckels;
- Fig. 40 bis 42: drei verschiedene Ansichten eines nicht erfindungsgemäß einklipsbaren Gehäuses mit aufgesetztem Adapter zur Flügelzungenanwendung und zur Montage von Rundstangen;
- Fig. 43, 44: zwei verschiedene Ansichten der zugehörigen Flügelzunge;
- Fig. 45 bis 47: den zugehörige Verschlusskastendeckel;
- Fig. 48: Blechausbeulungen am Rand des Durchbruchs;
- Fig. 49 und 50: zwei verschiedene Ansichten eines Klipsscharniers, bei dem auch Blechausbeulungen gemäß Fig. 51 unschädlich sind;

### Beste Wege der Ausführung der Erfindung

Als Beispiel für eine nicht erfindungsgemäße Befestigung eines Beschlags ist in Fig. 1A eine Längsschnittansicht eines Schwenkhebelverschlusses 10 dargestellt, der in zwei Rechteckdurchbrüchen 12, 14 einer dünnen Wand 16, hier eines Blechschranktürblattes, angeordnet ist, siehe auch Fig. 9. Lässt man den Mittelsteg 17 weg, ergibt sich eine lange Rechtecköffnung, die auch geeignet wäre.

Die Beschlageinrichtung, hier der Schwenkhebelverschluss, umfasst im Bereich eines jeden Durchbruches 12 bzw. 14 ein auf der einen, äußeren Seite 18 der dünnen Wand 16 anzuordnendes, den äußeren Rand 20 des Durchbruchs 12 bzw. 14 überdeckendes Kopfteil, hier in Form einer den Schwenkhebel 22 aufnehmenden Mulde 24, von welchem Kopfteil bzw. Mulde 24 ein den Durchbruch 12 bzw. 14 in montierter Stellung jeweils durchragendes Rumpfteil 26 ausgeht. Von diesem Rumpfteil 26 springen, wie Fig. 1C darstellt, in Richtung der Außenfläche 34 nachgiebige Zungen- oder Halteelemente 36 vor, deren freies Ende eine Schrägfläche 38 zur spielfreien Abstützung des Rumpfteils 26, 28 auf dem Rand oder der Kante 40 des Durchbruchs 12 bzw. 14 der anderen, inneren Seite 42 der dünnen Wand 16 aufweist.

Die von dem Kopfteil, hier also der Mulde 24, ausgehenden Rumpfteile 28, 32 weisen gegen beliebige Kraft einer Feder 44 in dem Rumpfteil 26 verschiebliche Halteelemente 36 auf, wobei diese Halteelemente nach ihrer Montage im Rumpfteil durch sich verriegelnde Verriegelungselemente 46,48 gehalten werden. In der Fig. 1 B ist dargestellt, dass die Verriegelungselemente sich gegenseitig verhakende Haken darstellen, wobei das Material dieser Haken zweckmäßigerweise aus Polyamid besteht, also flexibel genug ist, um beim linearen Einschieben der Halteelemente 36 in das Rumpfteil 26, 28 ausreichend ausweichen und aneinander vorbei gelangen zu können und zurückfedernd sich gemäß Fig. 1B oben und unten befestigt zu verhaken, so dass sie in der Fig. 1B dargestellten Stellung verharren und so die von der Mulde 24 ausgehenden Rumpfteile 32, 28, 128 in dem zugehörigen Rechteckdurchbruch sicher festgehalten werden. Diese Sicherung kann durch entsprechend kräftige Federeinrichtungen 44 so gestaltet werden, dass unter normalen Umständen und Betriebsbedingungen die Halteelemente oder Klipselemente 36 gegen die Kraft der Feder 44 nicht zurückweichen.

Umfasst der Verschluss, wie hier dargestellt, eine sich hinter einer Türrahmenabkantung 50 legende Vorreiberzunge 52, werden die beiden diametral gegenüberliegenden Halteelemente 36, 136 unterschiedlich stark belastet. Die auf seiten der Zunge 52 in seiner Hintergriffstellung ausgeübte Druck wird zum größten Teil vom dem dem Halteelement 36 gegenüberliegenden Rand 20 der Vorreibermulde aufgenommen, während das Halteelement 36 wenig belastet ist, was auf der gegenüberliegenden Seite genau umgekehrt ist, da wird dieses Halteelement 136 am stärksten belastet. Um dieser unterschiedlichen Belastung Rechnung zu tragen, kann es nützlich sein, dass besonders belastete Klipselement 136 aus Metall zu fertigen, und nicht aus Kunststoff. Da gleichzeitig das weniger stark belastete Halteelement 36 aus Kunststoff wie Polyamid gefertigt ist, bleibt dieses Halteelement nachgiebig und ermöglicht so das federnde Zurückweichen beim Einschieben und gegeneinander Verriegeln der beiden Halteelemente 36, 136.

Bei der nicht erfindungsgemäβen Ausführungsform gemäß Fig. 1C sind die beiden Verriegelungsteile 36, 136 in einem zur Türblattebene parallelen, im Querschnitt recheckigen Zylinder 54 verschieblich angeordnete Schlitten 56, die durch eine zwischen ihnen angeordnete verrastende Hakeneinrichtung 46, 38 gegen die Kraft von zwei Druckfedern 44, die sich an einer mittigen Wand 58 abstützen, gehalten werden.

Durch die Klipseinrichtungen gelingt es, den dargestellten Hebelverschluss durch einfaches Eindrücken in zwei passend gestaltete Rechteckdurchbrüche in der dünnen Wand zu montieren, indem beim Einschieben in Richtung der Muldenachse 62 liegenden Kanten der beider Durchbrüche 14, 12 die anliegenden Schrägflächen der Halteelemente 36, 136 gegen die Kraft der Feder 44, 144 nach innen drücken und nach Erreichen der Schrägfläche 38 zurückspringen lassen und damit die Mulde im Türblatt festlegen.

Hinsichtlich des Aufbaus des Schwenkhebelverschlusses sei noch erwähnt, dass zur Umstellung des Schwenkhebels auf Rechts- bzw. Linksbetrieb die Zunge mit einem verdrehbaren Kreuzanschlag versehen sein kann, der bei 64 angedeutet ist. Auch ein mit der Mulde verbundener Stangenschloßkörper mit Ritzel und Stangen lässt sich montieren und einklipsen, insbesondere dann, wenn der Mittelsteg 17 zwischen den beiden Durchbrüchen 12, 14 in der dünnen Wand 16 weggelassen wird und so eine langgestreckte Öffnung entsteht, die die Durchbrüche 12, 14 mit umfasst, siehe Fig. 9.

Wie aus den Fig. 1A und 1B hervorgeht, dient der obere Rumpfteil 26, der von der Mulde 24 vorspringt, als Lager für eine Antriebswelle 66, an deren außerhalb des Türblatts liegenden Ende der Handhebel 22 um eine zur Türblattebene parallele Achse 68 herausschwenkbar angelenkt ist, während das innere Ende der Welle 66 mit einem Vierkant endet, auf die eine Vierkantöffnung aufweisende Zunge 52 aufgesteckt und mittels einer Befestigungsschraube 72 gehalten ist, siehe auch Fig. 1A und 2.

An den Lagerblock für die Welle 66 schließt sich oberhalb und/oder unterhalb jeweils ein Halteelement 28, 128 an, wobei die Halteelemente sowie der Lagerblock zusammen die Abmessungen für den Durchtritt durch die rechteckige Öffnung im Türblatt bilden.

Am unteren Ende der Mulde ist ein Aufnahmebereich 30 für einen von dem Handhebel 22 ausgehendes Zylinderschloßverriegelungsteil, mit exzenterbewegter Zunge oder Daumen 70, vorgesehen, der hinter eine Rücksprungfläche 74 durch Betätigung eines Zylinderschlüssels 76 in eingeklappter Stellung verriegelt werden kann.

Um bei abgezogenem Schlüssel eine Einklappbewegung und Verriegelung durchführen zu können, ist gemäß Fig. 3 alternativ ein Federhintergriff 174 vorgesehen, wobei auch die rotierende Zunge 170 durch Klipseinrichtungen drehstarr auf der Zylinderwalze montierbar sein könnte.

In Fig. 4 und folgenden wird eine Ausführungsform dargestellt, bei der eine nicht erfindungsgemäße Klipsbefestigung bei einem Scharnier angewendet wird. So zeigt die Fig. 4A und 4D ein zweiteiliges Scharnier mit den Scharnierteilen 80, 82, wobei das untere, erste Scharnierteil 80 mittels dem im Zusammenhang mit dem Schwenkhebelgriff beschriebenen Klipselement 228 an dem Türrahmen 250 festgelegt ist, während das zweite, obere Scharnierteil 82 mit dem Türblatt mittels des Halteelementes 236 verbunden ist, siehe Fig. 4D.

Das untere Scharnierteil 80 und obere Scharnierteil 82 sind durch einen Scharnierstift 84 miteinander verbunden, der im unteren Scharnierteil 80 fest verstemmt ist, während sein oberes Ende in einer Bohrung 86 des oberen Scharnierteils 82 drehbar aufgenommen ist. Unteres Scharnierteil 80 ist mit einem Türrahmen 150 verbunden, und zwar mittels einer Klipsbefestigung 228, während das obere Scharnierteil 82 mittels Klipsbefestigung 232 eine Blechtür 216 um die Scharnierachse des Scharnierstiftes 84 schwenkbar hält.

Die dafür im Türrahmen 250 bzw. im Türblatt 216 benötigte Rechtecköffnung ist beispielsweise in Fig. 7 dargestellt und mit der Bezugszahl 76 versehen. Auch hier umfasst die Klipsbefestigung ein auf der äußeren Seite der dünnen Wand bzw. des Rahmens 250 und der Türblatteinrichtung 216 anzuordnendes, den äußeren Rand des Durchbruches 78 überdeckendes Kopfteil bzw. Scharnierlappen 88, von dem ein den Durchbruch 78 in montierter Stellung durchragendes Rumpfteil 228 ausgeht, von dem in Richtung seiner Außenfläche nachgiebige Halte- oder Zungenelemente 36 vorspringen, deren freies Ende eine Schrägfläche 38 zur spielfreien Abstützung des Rumpfteils 228 und damit des Scharniers 80 auf dem Rand des Durchbruchs 78 der anderen, inneren Seite der dünnen Wand 250, angeordnet ist. Entsprechendes gilt für das Scharnierteil 82 und dem Türblatt 216.

Zur Befestigung des Scharniers kann eine Konstruktion gewählt werden, wie sie bereits im Zusammenhang mit dem Schwenkhebelverschluss beschrieben wurde.

In den Fig. 5A, 5B und 5C ist eine Ausführungsform für ein Scharnier dargestellt, bei dem das eine Scharnierteil am Türblatt 416 angeschweißt ist, während das andere Scharnierteil am Türrahmen 450 mit einer erfindungsgemäßen Klipsbefestigung gehalten ist. Diese besteht aus zur Türblattebene im Abstand um eine zur Türblattebene senkrechte Achse drehbar angeordnete Hebeleinrichtungen 436, die durch Federeinrichtungen nach außen gedrückt werden und dann Randbereiche einer im Türblatt 450 angeordneten rechteckigen Öffnung ergreifen.

In Fig. 7 ist ein Rechteckdurchbruch 78 dargestellt, wie er für die hier beschriebene Ausgestaltung eine Arretierung geeignet ist. So könnte ein Scharnierelement, in diesem Rechteckdurchbruch 78 eingeklipst werden.

Fig. 8 zeigt einen Schwenkhebel mit einer am unteren Ende angeordneten, an sich bekannten Hakenbefestigung, wobei jedoch am oberen Ende Halteelemente vorgesehen sind. Da gemäß Fig. 8 am unteren Ende nur geringe Kräfte wirksam werden, reicht eine Hakenbefestigung mittels Hakens 100, während im Zungenbereich, 52, wo die Schließkräfte und die Verdrehung des Handhebels bewirken, dass größere Kräfte auftreten, die nicht erfindungsgemäße Einrichtung 836 vorgesehen werden kann, insbesondere die vorstehenden Ausführungsformen.

Auf diese Weise lässt sich je nach Belastung die optimale Befestigungsart wählen.

Während beim Schwenkhebelverschluss gemäß Fig. 8 ein oberes Ende mit zwei Halteelementen 836 festgelegt ist, ist bei den nicht erfindungsgemäßen Ausführungsformen gemäß Fig. 10 und Fig. 11 jeweils nur ein derartiges Halteelement 936 bzw. 1036 vorgesehen.

Am anderen Ende des Schlüsselschildes oder Kopfteils 24 befindet sich in Fig. 8 ein Haken 100. Bei der nicht erfindungsgemäßen Ausführungsform gemäß Fig. 10 handelt es sich um einen Steckschlüsselverschluss, bei der nicht erfindungsgemäßen Ausführungsform gemäß Fig. 11 um einen Hebelverschluss

Fig. 12 zeigt in einer Schnittansicht von oben ein Scharnierteil 382, an dessen den Kopfteil bildenden Lappen 388 das Rumpfteil 326 mittels Kopfschrauben 27 befestigt ist. Diese Schrauben 27 begrenzen gleichzeitig den Hub der Befestigungselemente 1136, siehe das Langloch 29, in dem der Schraubenquerschnitt 27 wandern kann.

Wie aus den Fig. 13 oder 14, einer axialen Schnittansicht in einer Ansicht von unten hervorgeht, bewegen sich beim Einschieben die Elemente 1136 in dem Kanal nach innen gegen die Kraft der Feder 344, so weit es die Langlocherstreckung 29 zulässt, um dann wieder in Verriegelungsstellung zu springen, die in Fig. 13 erkennbar ist. Diese Trennung der Kopf- und Rumpfteile des Befestigungssystems ist z. B. dann von Vorteil, wenn Nuten 31 für Abdichtringe 33 vorgesehen werden sollen. Das kann zu Werkzeugen für das Spritzgußverfahrens führen, die schwer zu handhaben sind, wenn eine einteilige Herstellung gewünscht wird.

Das Scharnierteil 382 ist in den Fig. 15, 16 und 17 in drei verschiedenen Ansichten herausgezeichnet. In den Figuren ist auch die Nut 35 erkennbar, in die die freien Schenkel des U-Teils 326 eingesetzt werden, ebenso wie die Gewindebohrungen 37, in die die Schrauben 27 eingeschraubt werden können.

In den Fig. 18 und 19 ist in einer Stirnansicht und einer Seitenansicht das Führungsteil für die Halteelemente 1136 dargestellt.

In den Fig. 20, 21 ist ein Knebelverschluss mit Verschlussstange 75 dargestellt, der ohne Kappe arbeitet, statt dessen ein einteiliges Gehäuse aufweist, wobei seitliche Führungsstege 79 für die Stangen 75 Klipseinrichtungen 77 tragen und dadurch die Stangen festhalten. Die Befestigung des Gehäuses erfolgt mittels eines Hakens 81 auf der einen Seite (in Fig. 20 rechts) und auf der anderen Seite mittels der Halteelementeeinrichtung 1836. Die Fig. 22 bis 24 zeigen eine ähnliche Konstruktion, jedoch hier bei einem Schwenkhebel.

Die Stangen 75 können von oben gegen die Wirkung der Klipseinrichtung eingesteckt werden und treten mit dem in Fig. 25 und 26 näher herausgezeichneten Ritzel in Eingriff. Um ein Wenden zu ermöglichen, sind die Stangen gemäß Fig. 27, 28 beidseitig gezahnt. Der in den Fig. 30, 31 dargestellte Schwenkhebelverschluss besitzt an seinem einen Ende einen Haken 181, und an seinem anderen Ende eine Klipsbefestigung 2036, siehe Fig. 37. Die Kappe des Schloßkastens ist hier stirnseitig klipsbar, siehe die Fig. 31, Bezugszahl 81. Wie Fig. 32 und 33 erkennen lassen, sind die Stangen im Querschnitt beidseitig gekröpft, was zu einer besonders schmalen Bauweise führt. Die Stangenperforation ist am Ende verbreitert, 83, um eine Montage gemäß Fig. 32, 33 zu ermöglichen. Das Lösen des Klipsverschlusses des Deckels bei 81 wird dadurch erleichtert, dass dort ein Schlitz 85 vorgesehen ist, in den ein Schraubenzieher eingesteckt und dadurch der Klips ausgehebelt werden kann.

Bei der in den Fig. 40, 41 dargestellten Ausführungsform handelt es sich um ein nicht erfindungsgemäß eingeklipstes Gehäuse, mit Befestigungselementen 2136, welches Gehäuse einen aufgesetzten Adapter 87 aufweist, dargestellt in den Fig. 45, 46, 47 mittels welchen Adapter 87 eine Flügelzunge 89, dargestellt in den Fig. 43, 44 montiert werden kann. An die Flügelzunge lassen sich Rundstangen 275 anlenken, wie in den Fig. 40, 41 dargestellt. Der Adapter bildet Anschlagflächen 91, siehe die Fig. 42, an die die Nase 93 zur Drehwegbegrenzung der Flügelzunge 89 anschlägt.

Die Fig. 48, 49 zeigen eine nicht erfindungsgemäβeAusführungsform, die das Problem löst, das auftritt, wenn die Belastung durch die Klipselemente an der Blechkante zu hoch wird und eine nach außen zeigende Beule entsteht. Bei den bisher geschilderten Ausführungsformen liegt das Scharnierblatt dann nicht mehr sauber an. Zur Lösung dieses Problems wird im Bereich des Klipselementes ein Rücksprung auf der Innenseite des Scharnierblattes geschaffen, siehe die Bezugszahl 117, in welchem die Beule 119 aufgenommen wird. Das Klipselement 2836 schiebt nach und die sichere Befestigung ist ohne Nachteile immer noch sichergestellt.

Fig. 48 zeigt in einer Schnittansicht bei 119 das ausgebeulte Blech, das durch hohe Belastung an den hohen Kanten entstanden sein kann.

In Fig. 49 ist eine Ansicht von der Seite zur Darstellung des Kanalaufbaus mit Klipselementen und Rücksprung. Fig. 50 zeigt eine Ansicht von hinten mit dem Kanalaufbau ohne Klipsstücke, jedoch mit Rücksprung 117 zur Aufnahme der A Ausbeulung.

### Gewerbliche Auswertbarkeit

Die Erfindung ist im Schaltschrankbau gewerblich auswertbar.

### Bezugszeichenliste:

- 10: Schwenkhebelverschluss, Beschlageinrichtung
- 12: Durchbruch
- 14: Durchbruch
- 16, 216, 416: dünne Wand, Blechtür
- 17, 117: Mittelsteg, langgestreckter Durchbruch, Rücksprung
- 18: äußere Seite der dünnen Wand
- 119: Kantenausbeulungen
- 20: Rand
- 21, 321: Druckfederkraft
- 22: Betätigungshebel, Schwenkhebel
- 123: Fixierungsstopfen
- 24, 324: Kopfteil, Mulde, Schlüsselschild, [Druckfederkraft}
- 125: Schlitz
- 26, 326: (Oberer) Rumpfteil
- 27: Verschraubungszylinder, (Kopf)Schrauben, Schraubenquerschnitt
- 28, 128, 228: Rumpfteil, Halteelement, Klipselement, Führungskanal
- 29: Halteelement, Langloch
- 30: Rumpfteil, Aufnahmebereich, Aufsatz
- 31: Nuten
- 32, 232: Rumpfteil, Klipsbefestigung
- 33: Abdichtringe, Kanal
- 34: Außenfläche
- 35: Nut
- 36, 136, 236, 336, 436, 636, 836,:
- 1036, 1136, 1836. 2036, 2136, 2836: Halteelement, Klipselement
- 37: Gewindebohrungen
- 38: Schrägfläche, Hakeneinrichtung
- 39: Aufnahmesackloch
- 40: Rand, Kante

- 42: innere Seite der dünnen Wand
- 44, 144, 344: Federeinrichtungen, Spiralfeder, Druckfeder
- 46: Hakeneinrichtung, Stützelement, Verriegelungselement
- 48: Stützelement, Verriegelungselement
- 50, 250, 450: dünne Wand, Türrahmenabkantung
- 52: Vorreiber(zunge)
- 54: Zylinder
- 56: Schlitten
- 358: Wand, Teiltrennwand
- 64: Kreuzanschlag
- 66: Hebellagerung, Antriebswelle
- 68: Achse
- 70, 170: Hebelarretierung, Daumen, rotierende Zunge
- 72: Befestigungsschraube
- 74, 174: Hintergrifffläche, Rücksprungfläche, Federhintergriff
- 75, 275: Verschlussstange
- 76: Zylinderschlüssel,
- 77: Klipseinrichtungen
- 78: Rechtecköffnung
- 79: Führungssteg
- 80: Scharnierteil
- 81: Haken, Klipsbare Kappe
- 82, 382: Scharnierteil, Kopfteil
- 83: Verbreiterung der Stangenperforation
- 84: Scharnierachse
- 85: Schlitz
- 87: Adapter
- 88: Kopfteil, Scharnierlappen
- 89: Flügelzunge
- 90: Rücksprung
- 92: Verstiftungseinrichtung
- 97: Verschweißung
- 100: Haken
- 117: Rücksprung
- 119: Beule

## Patentansprüche

1. Klipsbefestigung geeignet für die Montage von Beschlageinrichtungen, wie
Steckschlüsselverschlüssen,Schwenkhebelverschlüsse, Scharnierteile, Stiff, Haltewinkel von Türfeststellern oder Klappenaufstellern in Durchbrüchen (12, 14) in einer dünnen Wand (16, 50), umfassend ein auf der einen, äußeren Seite (18) der dünnen Wand (16) anzuordnendes, den äußeren Rand (20) des Durchbruchs überdeckendes Kopfteil (24), von dem ein in montierter Stellung den Durchbruch durchragendes Rumpfteil (26, 28, 30, 32) ausgeht, von dem in Richtung seiner Außenfläche gegen Federkraft nachgiebige Halteelemente (36) vorspringen, deren freies Ende eine Schrägfläche (38) zur spielfreien Abstützung des Rumpfteils auf dem Rand oder Kante (40) des Durchbruchs der anderen, inneren Seite (42) der dünnen Wand (16), angeordnet sind, wobei Rumpfteil (26, 28, 30,32) und Halteelement (36) und die die Federkraft erzeugende Feder getrennte Teile sind,
**dadurch gekennzeichnet, dass** im montierten Zustand die Halteelemente im Abstand zur dünnen Wand um eine zur Ebene der dünnen Wand senkrechte Achse drehbar angeordnete Hebel (436) sind.

2. Klipsbefestigung nach Anspruch 1, wobei die Beschlageinrichtung eine Schwenk- oder Klapphebelverschluss geeignet zur Befestigung in einem langgestreckten (12, 17, 14) oder in zwei kürzeren rechteckigen Durchbrüchen (12, 14) ist, wobei der eine Durchbruch (12) eine Hebellagerung (66) und der andere Durchbruch (14) eine Hebelarretierung (170, 70) aufnimmt, **dadurch gekennzeichnet, dass** zumindest einer der Durchbrüche (12, 14) auch zur Aufnahme von zumindest einem Rumpfteil (28, 128, 32) mit Halteelementen gemäß einem der vorhergehenden Ansprüchen 1 bis 2 dient.

3. Klipsbefestigung nach Anspruch 2, wobei
der Schwenk- oder Klapphebelverschluß (10) eine Mulde (24) geeignet zur arretierbaren Aufnahme des Betätigungshebels (22) aufweist, **dadurch gekennzeichnet, dass** die Mulde (24) den Kopfteil von ein oder zwei Rumpfteilen mit Halteelementen im Bereich der Hebellagerung, wie Antriebswelle (66) bildet.

4. Klipsbefestigung nach Anspruch 2 oder 3 wobei
der Schwenk- oder Klapphebelverschluß (10) eine Mulde (24) zur arretierbaren Aufnahme des Betätigungshebels (22) aufweiset, **dadurch gekennzeichnet, dass** die Mulde (24) einerseits die Hintergrifffläche (74, 174) für den Daumen einer Hebelarretierung (70, 170), andererseits den Kopfteil von einem Rumpfteil mit Haltelementen im Bereich der Hebelarretierung bildet.

5. Klipsbefestigung nach einem der Ansprüche 1 bis 4, **dadurch gekennzeichnet, daß** Rumpfteil (26, 28, 30, 32) und Kopfteil (24) einstückig gespritzt sind.

6. Klipsbefestigung nach einem der Ansprüche 1 bis 5, **dadurch gekennzeichnet, daß** Rumpfteil und Kopfteil zwei Teile sind, die verschraubt oder verklipst sind.

## Claims

1. A clip fixing suitable for the mounting of fittings devices such as socket wrench locks, swivel lever locks, hinge parts, handle, retaining brackets for doorstops or shutter hold-up apparatus in openings (12, 14) in a thin wall (16, 50), comprising a head part (24) that is to be arranged on the one, outer side (18) of the thin wall (16) and which covers the outer edge (20) of the opening and from which there originates a body part (26, 28, 30, 32) that protrudes through the opening in the mounted position, from which body part there project retaining elements (36) which yield against spring force in the direction of its outer surface, at the free ends of which retaining elements there is arranged a slanted surface (38) for providing play-free support of the body part on the edge or rim (40) of the opening of the other, inner side (42) of the thin wall (16), wherein the body part (26, 28, 30,32) and the retaining element (36) and the spring producing the spring force are separate parts **characterised in that**, in the mounted state, the retaining elements are levers (436) which are rotatably arranged spaced apart from the thin wall around an axis that is perpendicular to the plane of the thin wall.

2. The clip fixing according to Claim 1, wherein the fittings device is a pivoting or folding lever lock suitable for fixing in a longitudinally extended opening (12, 17, 14) or in two shorter rectangular openings (12, 14), wherein one opening (12) receives a lever bearing (66) and the other opening (14) receives a lever catch (170, 70), **characterised in that** at least one of the openings (12, 14) also serves to receive at least one body part (28, 128, 32) with retaining elements according to Claim 1.

3. The clip fixing according to Claim 2, wherein the pivoting or folding lever lock (10) has a cavity (24) suitable for catchably receiving the actuation lever (22), **characterised in that** the cavity (24) forms the head part of one or two body parts with retaining elements in the region of the lever bearing, such as the drive shaft (66).

4. The clip fixing according to Claim 2 or 3, wherein the pivoting or folding lever lock (10) has a cavity (24) for catchably receiving the actuation lever (22), **characterised in that** the cavity (24) forms on the one hand the rearward engagement surface (74, 174) for the thumb of a lever lock (70, 170) and on the other hand forms the head part of a body part with retaining elements in the region of the lever lock.

5. The clip fixing according to one of claims 1 to 4, **characterised in that** the body part (26, 28, 30, 32) and head part (24) are integrally moulded.

6. The clip fixing according to one of claims 1 to 5, **characterised in that** the body part and head part are two parts which are screwed or clipped together.

## Revendications

1. Fixation par clip appropriée pour le montage de ferrures, telles que des serrures à clé à douille, des serrures à levier pivotant, des pièces de charnières, des poignées, des supports d'angle d'arrêts de porte ou des supports d'abattant dans des trous (12, 14) dans une paroi mince (16, 50), comprenant une pièce de tête (24) à disposer sur une face extérieure (18) de la paroi mince (16), recouvrant le bord extérieur (20) du trou, dont part une pièce de corps (26, 28, 30, 32) traversant le trou à l'état monté, dont ressortent des éléments de fixation (36) élastiques contre une force de ressort dans le sens vers sa face extérieure, dont l'extrémité libre présente une surface en biais (38) pour l'appui sans jeu de la pièce de corps sur le bord ou le pourtour (40) du trou de l'autre face interne (42) de la paroi mince (16), la pièce de corps (26, 28, 30, 32) et l'élément de fixation (36) et les ressorts générant la force de ressort étant des pièces séparées, **caractérisée**
**en ce qu'**à l'état monté, les éléments de fixation sont des leviers (436) agencés à une certaine distance de la paroi mince de manière à pouvoir tourner autour d'un axe perpendiculaire au plan de la paroi mince.

2. Fixation par clip selon la revendication 1, la ferrure étant une serrure à levier pivotant ou basculant appropriée pour la fixation dans un trou allongé (12, 17, 14) ou dans deux trous (12, 14) plus courts, rectangulaires, un trou (12) recevant à l'état monté un palier à levier (66) et l'autre trou (14) recevant un dispositif de blocage de levier (170, 70), **caractérisée**
**en ce qu'**au moins un des trous (12, 14) sert également à recevoir au moins une pièce de corps (28, 128, 32) avec des éléments de fixation selon l'une quelconque des revendications précédentes 1 à 2.

3. Fixation par clip selon la revendication 2, la serrure à levier pivotant ou basculant (10) présentant un creux (24) approprié pour recevoir le levier d'actionnement (22) de manière à pouvoir le bloquer, **caractérisée**
**en ce que** le creux (24) forme la pièce de tête d'une ou de deux pièces de corps avec des éléments de fixation au niveau du palier à levier, telle qu'un arbre d'entraînement (66).

4. Fixation par clip selon la revendication 2 ou 3, la serrure à levier pivotant ou basculant (10) présentant un creux (24) pour recevoir le levier d'actionnement (22) de manière à pouvoir le bloquer, **caractérisée**
**en ce que** le creux (24) forme d'une part la surface d'agrippement (74, 174) pour les pouces d'un dispositif de blocage (70, 170) du levier, d'autre part la pièce de tête d'une pièce de corps avec des éléments de fixation dans la zone du dispositif de blocage du levier.

5. Fixation par clip selon l'une quelconque des revendications 1 à 4, **caractérisée**
**en ce que** la pièce de corps (26, 28, 30, 32) et la pièce de tête (24) sont moulées par injection en une pièce.

6. Fixation par clip selon l'une quelconque des revendications 1 à 5, **caractérisée**
**en ce que** la pièce de corps et la pièce de tête sont deux pièces qui sont vissées ou clipsées.
